# EUROPÄISCHE PATENTSCHRIFT

(11) **EP 0 503 276 B1**
(45) Veröffentlichungstag und Bekanntmachung des Hinweises auf die Patenterteilung: **05.04.1995**
(21) Anmeldenummer: 92102109.3
(22) Anmeldetag: 08.02.1992
(51) Int. Cl.: B61B 12/02

(54) **Seilanhängung für Seilbahnen**
Cable attachment for a funicular vehicle
Fixation d'un câble de funiculaire

(30) Priorität: 11.03.1991 AT 519/91
(43) Veröffentlichungstag der Anmeldung: 16.09.1992
(73) Patentinhaber: WAAGNER-BIRO AKTIENGESELLSCHAFT, A-1221 Wien (AT)
(72) Erfinder: Seltsam, Christian, A-1210 Wien (AT); Riedl, Norbert, A-1030 Wien (AT)
(74) Vertreter: Wallner, Gerhard, Dipl.-Ing.

(56) Entgegenhaltungen:
- WO-A-82/02524
- WO-A-87/01080
- DE-C- 399 468
- FR-A- 513 347
- Schweizerische Bauzeitung Bd.83,Nr.34, 26. August 1965, Zürich CH, Seiten 581-596; E. Ehrensperger: "Betrachtungen zur Brems- charakteristik der Laufwerkbremsen von Luftseilbahnen" Seite 581, rechte Spalte, letzter Absatz - Seite 583, rechte Spalte, Absatz 1, Abbildungen 3,5

## Beschreibung

Die Erfindung betrifft eine Zugseilanlenkung für Standseilbahnen bei der das Zugseil in einer konischen Hülse gehalten ist, die über ein Kipplager mit der zu haltenden Konstruktion verbunden ist.

Aus der GB-A-499.406 und GB-A-25.079 A. D. 1899 ist es bekannt, Seilenden in konischen Büchsen zu befestigen und die Büchsen in Kipplagern, die mit dem Fahrwerk verbunden sind, zu lagern. Auf das Problem eine feinstufige Längenänderung des Seiles zu regulieren, gehen diese Veröffentlichungen nicht ein.

Die WO 87/01080 verschiebt zur feinstufigen Längenänderung des Seiles eine ganze Seilumlenkstation. Diese Konstruktion ist bei Standseilbahnen gleichbedeutend mit der Verschiebung der Bergstation bzw. größerer Teile derselben.

Es ist weiters aus der AT-B-312.680 bekannt, das Zugseil bei Standseilbahnen mittels eines Winkelhebels im Wagenbereich zu halten und mit der Bewegung des Winkelhebels bzw. dessen Vorspannung über die Zugseilspannung das jeweilige Eigengewicht des Standseilbahnwaggons zu bestimmen, um daraus die notwendige Bremsenergie ableiten zu können. Diese Konstruktion erlaubt einen geringeren Nachstellweg zur Einjustierung des Seilbahnwagens, insbesondere wenn man die unterschiedlichen Seillängungen im Winter- und Sommerbetrieb allein durch Temperaturschwankungen in Betracht zieht. Dazu kommen noch Längungen, die sich durch die Spannung des Zugseiles ergeben und die praktisch während der Lebensdauer des Seiles nicht zum Stillstand gelangen. Diese Längungen werden zum Großteil durch Seilkürzungen richtiggestellt, die einen Stillstand der Bahn für eine längere Zeit voraussetzen und dadurch unerwünscht sind. Gleichzeitig verlangt die bewegliche Einbindung auch einen erhöhten Wartungsaufwand, sodaß mit gewissen Einschränkungen in der Praxis zu rechnen ist.

Die Erfindung hat es sich zur Aufgabe gestellt, diesen Nachteilen zu begegnen und eine stufenlos verstellbare Seilanhängung zu schaffen, die mit wenigen Handgriffen eingestellt werden kann und die gleichzeitig den räumlichen Anforderungen entspricht, sodaß beim Bau der Standseilbahn die Seileinbindung praktisch auf Schienenoberkantenniveau erfolgen kann. Ein weiterer Vorteil der Konstruktion wird darin gesehen, daß die empfindlichen Bauteile wie Federnpaket und Kipplager in einer leicht demontierbaren Hülse weitestgehend vor Schmutz geschützt angeordnet sind, sodaß die für die Verkehrssicherheit unbedingt notwendige Funktion gewährleistet ist. Darüberhinaus ist es von Vorteil, die Seilkraft direkt zu bestimmen.

Die Erfindung ist dadurch gekennzeichnet, daß die Hülse als Gabel ausgebildet ist, an deren Finger ein querliegender Bolzen vorgesehen ist, der in einem stufenlos verstellbaren Gewindebolzen gelagert ist, wobei die Mutter des Gewindebolzens über das Kipplager und Federn am zu haltenden Konstruktionsteil befestigt ist. Insbesondere ist zwischen dem Kipplager und den Federn eine Hülse mit Schaltlineal für die Auslösung der Schlaffseilsicherung angeordnet, und vorzugsweise der Bolzen als Lastmeßbolzen ausgebildet.

Durch die Maßnahmen des Anspruches 2 und 3 wird die Sicherheit noch weiter erhöht, so daß insbesondere durch die Ausbildung des Bolzens als Lastmeßbolzen auch das Gewicht des jeweiligen Wagens bzw. dessen Zugkraft unmittelbar abgelesen werden kann.

Die Erfindung ist in der angeschlossenen Figur beispielsweise und schematisch dargestellt.

In der konischen Hülse 2 einer gabelförmig ausgebildeten Einrichtung ist das Zugseil 1 vergossen, wobei zur elektrischen Entkoppelung zwischen den beiden Bauteilen eine elektrische Isolierung vorgesehen sein kann, so daß das Zugseil auch als Übertragungsmittel für elektrische Impulse verwendbar ist. Die Hülse 2 ist zweifingrig ausgebildet, wobei ein querliegender Bolzen 4 an deren Fingern gelagert ist, der durch die Anordnung von Dehnungsmeßstreifen oder ähnlichen Einrichtungen als Lastmeßbolzen ausgebildet ist, so daß die Spannkraft des Zugseiles jederzeit ablesbar ist. Die Messung dient zum "Vorbestimmen" der Bremskraft im Falle eines Seilrisses und gehört daher zur Sicherheitsausrüstung. Etwa in der Mitte des Bolzens 4 ist ein Gewindebolzen 5 angeordnet, der an seinem anderen Ende das Gewinde trägt, und so mittels Muttern, die als Kontramuttern ausgebildet sind, stufenlos verstellbar ist. Die Muttern 6 stützen sich auf ein Kipplager 7, so daß sich der Gewindebolzen 5 frei einstellen läßt und das Gewinde keine Biegebeanspruchung aufnehmen muß. Die Hülse 2 wird dadurch in Kraftrichtung eingerichtet. Das Kipplager 7 stützt sich mit seinem anderen Ende auf Federn 8, welche letzten Endes an dem einzuhängenden Konstruktionsteil 9 wie z.B. Fahrgestell oder Wagenrahmen, befestigt sind. Federn 8 und Kipplager 7 sind durch eine zylindrische Hülse 10 abgedeckt, so daß weder Schmutz oder andere Störelemente in die Bauteile eindringen können. An der Außenseite der Hülse 10 ist schließlich noch ein Schaltlineal 11 angeordnet, welches das Auslöseventil 12 für die nicht dargestellte Bremse wie z.B. Schienenbremse, des Wagens führt.

Die besonderen Vorteile der beschriebenen Einrichtung sind durch den einfachen Aufbau, den Montageaufwand, die Wartungsfreundlichkeit, die räumliche Selbstzentrierung und die einfache zuverlässige Schlappseilauslösung sowie vor allem durch die Möglichkeit der direkten richtungsfreien Seilzugmessung mit Hilfe einer elektronischen Schaltung sowie durch die einfache Verschiebbarkeit des exakten Wagenanhängepunktes durch Verstellung einer Mutter 6 gegeben. Dies bringt, wie bereits angegeben, den Vorteil, daß Reckungen des Seiles auf Grund von Alterung über einen gewissen Zeitraum durch einfaches Nachstellen des Anhängepunktes ausgeglichen werden können, womit der Zeitraum zwischen den zeitaufwendigen Seilkürzungsarbeiten verlängert werden kann. Der Bolzen 4 ist durch Anordnung von nicht dargestellten Dehnungsmeßstreifen als Lastmeßbolzenmeßeinrichtung ausgebildet, so daß der Seilzug direkt und richtungsfrei gemessen werden kann. Dadurch ergibt sich eine weitere Besonderheit der erfindungsgemäßen Vorrichtung, so daß auch die benötigte Bremskraft und auch die Bremsauslösung im Falle von Schlaffseil vorbestimmt werden kann. Als Federn 8 werden z.B. Tellerfedern verwendet, die auf kleinstem Raum arbeiten und als bewährter Bauteil die Funktionssicherheit positiv beeinflußen. Darüber hinaus läßt sich auch durch geeignete Ausbildung der Hülse 10 als Hydraulikeinrichtung, insbesondere in Ersetzung des Federnpaketes, die Funktionstüchtigkeit der Anlage überprüfen. Die sinnvolle Form des Gehäuses bzw. der Hülse 10 vermeidet eine Überlastung der Auslösefeder, wodurch auch eine obere Begrenzung der Auslösekraft bzw. der Gehäusebewegung gegeben ist. Eine Führungsplatte überdeckt zuletzt das Gehäuse und stützt es zum Wagenaufbau hin ab. Demontierbare Abdeckungen unter der gesamten Aufhängevorrichtung sorgen für einen zusätzlichen Schutz von unten, so daß die empfindlichen Teile der Verstelleinrichtung witterungsgeschützt angeordnet sind.

## Patentansprüche

1. Zugseilanlenkung für Standseilbahnen bei der das Zugseil (1) in einer konischen Hülse (2) gehalten ist, die über ein Kipplager (7) mit der zu haltenden Konstruktion verbunden ist, dadurch gekennzeichnet, daß die Hülse (2) als Gabel ausgebildet ist, an deren Finger ein querliegender Bolzen (4) vorgesehen ist, der in einem stufenlos verstellbaren Gewindebolzen (5) gelagert ist, wobei die Mutter (6) des Gewindebolzens (5) über das Kipplager (7) und Federn (8) am zu haltenden Konstruktionsteil (9) befestigt ist.

2. Zugseilanlenkung nach Anspruch 1, dadurch gekennzeichnet, daß zwischen dem Kipplager (7) und den Federn (8) eine Hülse (10) mit Schaltlineal (11) für die Auslösung der Schlaffseilsicherung (12) angeordnet ist.

3. Zugseilanlenkung nach Anspruch 1, dadurch gekennzeichnet, daß der Bolzen (4) als Lastmeßbolzen augebildet ist.

## Claims

1. Traction cable coupling for funiculars equipped with a traction rope (1) held in a conical sleeve (2) which is linked with the structure to be held by means of a swing bearing (7), characterized in that the sleeve (2) is designed as fork the arms of which are provided with a traverse bolt (4) linked with a continuously adjustable threaded bolt (5), whereby the nut (6) of the threaded bolt (5) is attached on the structural element to be held (9) by means of the swing bearing (7) and springs (8).

2. Traction cable coupling according to claim 1, characterized in that between the swing bearing (7) and the springs (8) a sleeve (10) with activating bar (11) for the release of the slack rope safety device (12) is located.

3. Traction cable coupling according to claim 1, characterized in that the bolt (4) is designed as load measuring bolt.

## Revendications

1. Fixation du câble tracteur pour des funiculaires à câble, dans laquelle le câble tracteur (1) est maintenu dans un manchon conique (2) qui est relié par un palier basculant (7) à la construction à retenir, caractérisée en ce que le manchon (2) est réalisé sous forme de fourche aux doigts de laquelle un boulon transversal (4) est prévu qui est logé dans un boulon fileté (5) réglable en continu, l'écrou (6) du boulon fileté (5) étant fixé par le palier basculant (7) et des ressorts (8) à la partie de construction (9) à retenir.

2. Fixation du câble tracteur selon la revendication 1, caractérisée en ce qu'il est disposé entre le palier basculant (7) et les ressorts (8) un manchon (10) pourvu d'une règle de commutation (11) pour le déclenchement de la sécurité de câble mou (12).

3. Fixation du câble tracteur selon la revendication 1, caractérisée en ce que le boulon (4) est réalisé sous forme de boulon de mesure de charge.
